# FASCICULE DE BREVET EUROPEEN

(11) **EP 1 533 006 B1**
(45) Date de publication et mention de la délivrance du brevet: **20.12.2006**
(21) Numéro de dépôt: 04354035.0
(22) Date de dépôt: 06.10.2004
(51) Int. Cl.: A63B 29/08

(54) **Piolet pour l'alpinisme avec poignée de préhension réglable**
Bergsteigerpickel mit einstellbaren Griff
Ice axe with adjustable handle

(30) Priorité: 24.11.2003 FR 0313721
(43) Date de publication de la demande: 25.05.2005
(73) Titulaire: ZEDEL, 38920 Crolles (FR)
(72) Inventeur: Petzl, Paul, 38530 Barraux (FR)
(74) Mandataire: Hecké, Gérard

(56) Documents cités:
- EP-A- 1 388 353
- DE-A- 3 442 933
- FR-A- 2 709 971
- US-A- 4 402 529

## Description

### Domaine technique de l'invention

L'invention concerne un piolet pour l'alpinisme comportant une tête, un manche, une poignée de préhension anatomique ayant une extrémité libre et une extrémité solidaire du manche, et délimitant une zone de prise en main de longueur L du piolet, délimitée par un embout de réglage agencé à l'extrémité libre de la poignée de préhension, et par une protubérance de la poignée à son extrémité solidaire du manche, la poignée de préhension comportant des moyens de réglage de la longueur L de la zone de prise en main.

### État de la technique

Les piolets utilisés par les alpinistes sont des outils de sécurité pour l'ascension de pentes de glace ou de neige très dure. Un piolet comporte généralement une tête servant de support à une panne ou à un marteau et à une pique d'ancrage, et un manche creux, dans lequel est emmanchée la tête. La pique d'ancrage en forme de lame allongée est destinée à pénétrer dans la glace pour assurer un ancrage efficace autorisant une traction sur le manche. La pique et la panne sont généralement des éléments interchangeables avec des formes et des tailles différentes pour que l'alpiniste puisse disposer du piolet le mieux adapté au terrain. La tenue du manche dans la main de l'alpiniste constitue un facteur essentiel d'efficacité pour la pénétration de la pique dans la glace. L'alpiniste tient généralement le bout du manche pour disposer du couple de frappe le plus important approprié à une force de pénétration optimum de la pique dans la glace. Il est impératif qu'au moment du choc avec la glace, l'alpiniste ne lâche pas le manche.

À cet effet, il a déjà été proposé un piolet équipé d'une poignée de préhension anatomique, c'est-à-dire une poignée épousant la forme de la main. Le document FR-A-2709971, qui est la base pour la préambule de la revendication indépendante, décrit une poignée de préhension anatomique formée sur le manche à l'opposé de la tête du piolet. La poignée de préhension possède généralement un profil correspondant au tour de main moyen d'un alpiniste. Cependant, la prise en main du piolet n'est pas toujours efficace car la taille de la main de l'alpiniste peut varier selon qu'il porte des gants fins ou épais, ou qu'il ne porte pas de gants du tout. De même, le piolet ne s'adapte pas selon la morphologie de préhension de l'alpiniste. Également, la prise en main n'est pas forcément la même selon l'utilisation envisagée (pentes de glace ou pentes de neige très dure). Or, une prise en main mal adaptée réduit l'efficacité de la frappe et augmente les risques de chute.

Également, dans le document EP-1388 353-A, qui a été publié après la date de dépôt de cette demande, il a été proposé des poignées de préhension avec un embout de réglage télescopique. L'embout de réglage coulisse à l'intérieur de la poignée de préhension pour obtenir une longueur de prise en main plus ou moins grande. Cependant, quand l'embout de réglage offre une longueur de prise en main maximale, il est nécessaire de combler l'espace engendré en installant des rondelles de diamètre déterminé entre l'embout de réglage et la poignée. Le réglage est donc fastidieux, nécessite des pièces supplémentaires à enlever ou ajouter, et la prise en main n'est pas totalement satisfaisante.

### Objet de l'invention

L'invention a pour but de remédier à ces inconvénients, et de réaliser un piolet pour l'alpinisme ayant un embout de réglage, dont la prise en main est améliorée, en fonction de la morphologie de préhension de l'alpinisme et de l'utilisation envisagée.

Selon l'invention, ce but est atteint par le fait que l'embout de réglage est monté à pivotement sur la poignée de préhension.

Selon un mode de réalisation préférentiel de l'invention, l'embout de réglage est monté en rotation autour d'un axe perpendiculaire à l'axe longitudinal de la poignée de préhension.

Selon une caractéristique de l'invention, la poignée de préhension comporte une pluralité d'orifices correspondant à différentes positions de l'embout de réglage, le piolet comportant un élément de blocage destiné à être introduit dans l'un des orifices et à maintenir l'embout de réglage dans l'une desdites positions.

Selon une autre caractéristique de l'invention, l'extrémité libre de la poignée de préhension comporte une pluralité de crans correspondant à différentes positions de l'embout de réglage, l'embout de réglage comportant une pluralité de rainures coopérant avec les crans de l'extrémité libre de manière à maintenir l'embout de réglage dans l'une desdites positions.

### Description sommaire des dessins

D'autres avantages et caractéristiques ressortiront plus clairement de la description qui va suivre de modes particuliers de réalisation de l'invention donnés à titre d'exemples non limitatifs et représentés aux dessins annexés, dans lesquels :
La figure 1 est une vue en coupe partielle du piolet selon l'invention.
Les figures 2 et 3 sont des vues de face de la poignée de préhension selon l'invention, respectivement dans une première position de fin de course A et dans une seconde position de fin de course B.
La figure 4 est une vue de face d'une variante de réalisation de la poignée de préhension selon l'invention.
Les figures 5 et 6 sont des vues en coupe de la poignée de préhension selon la figure 4, respectivement dans la première position de fin de course A et dans la seconde position de fin de course B.

### Description du mode particulier de réalisation.

Sur la figure 1, un piolet 1 pour l'alpinisme est constitué d'une tête 2 équipée d'un embout de fixation 3 emmanché dans un manche 4, de préférence en forme de tube creux. La section transversale de l'embout 3 est non circulaire, par exemple ovale ou elliptique, de manière à assurer l'anti-rotation de la tête 2 dans le manche 4.

Une première extrémité 5 de la tête 2 porte un marteau de frappe fixé de manière démontable par une vis 6. Il est possible de remplacer le marteau de frappe par une panne (non représentée).

Une deuxième extrémité 7 de la tête 2, opposée à l'extrémité 5, sert de support à une pique 8 constituée par une lame métallique interchangeable. La pique 8 est réalisée de préférence en acier à résistance mécanique élevée, et comporte une lame 9 équipée le long du chant inférieur d'une série de dents 10 d'agrippement, permettant d'obtenir un effet d'ancrage optimum de la pique 8 dans la glace ou la neige dure. La fixation de la pique 8 sur la tête 2 est opérée par des moyens d'assemblage à vis 11 et 12.

La longueur du manche 4 dépend de la taille de l'alpiniste, et la forme du manche 4 est de préférence galbée pour une meilleure adaptation au terrain. L'extrémité inférieure du manche 4 est équipée d'une poignée de préhension 13 ayant une forme anatomique. La poignée 13 est réalisée en un matériau plastique synthétique ou à base d'élastomère et rapportée par surmoulage sur un squelette 14, de section plane, réalisé, de préférence, en alliage d'aluminium. La poignée de préhension 13 comporte une extrémité de fixation 15 emmanchée dans le manche 4 et une extrémité libre 16.

La poignée 13 comporte également des moyens de réglage 17 pour ajuster la taille de la poignée de préhension 13 à la taille de la main de l'alpiniste. Les moyens de réglages 17 comportent un embout de réglage 18 pivotant. Une zone de prise en main 19 est délimitée par la poignée de préhension 13. La zone de prise en main 19, de longueur L, est située entre l'embout de réglage 18 et une protubérance 20 de la poignée 13 au niveau de l'extrémité de fixation 15 solidaire du manche 4. De préférence, l'embout de réglage 18 et la protubérance 20 font saillie à l'extérieur de la poignée 13 et sont conformés selon des crochets, avantageusement orientés en direction de la tête 2 du piolet 1. Ces crochets procurent à l'alpiniste une possibilité supplémentaire pour saisir la poignée de préhension 13.

Sur les figures 2 et 3, l'embout de réglage 18 est monté libre en rotation, uniquement en phase de réglage, autour d'un axe 21 perpendiculaire à l'axe longitudinal de la poignée de préhension 13. La poignée de préhension 13 comporte une pluralité d'orifices 22 disposés transversalement et correspondant à différentes positions que peut prendre l'embout de réglage 18. Le piolet 1 comporte également un élément de blocage 23 destiné à être introduit dans l'un des orifices et à maintenir l'embout de réglage 18 dans une position déterminée par l'alpiniste. Pour cela, l'embout de réglage 18 comporte une languette 24 avec un orifice de diamètre analogue à celui des orifices 22 de la poignée 13. L'élément de blocage 23 est alors introduit quand les deux orifices sont en vis-à-vis. L'élément de blocage 23 est avantageusement un système vis-écrou, permettant d'obtenir un type de blocage efficace de l'embout de réglage 18 sur la poignée de préhension 13. Tout autre type de blocage peut, bien entendu, être utilisé.

L'ajustement de la longueur L de la zone de prise en main 19 s'effectue avant l'utilisation du piolet 1, et l'embout de réglage 18, après blocage, reste immobile et solidaire de la poignée 13 pendant l'usage par l'alpiniste. La position A, représentant la première position de fin de course de l'embout de réglage 18, est obtenue lorsque la languette 24 de l'embout de réglage 18 est positionnée sur l'un des orifices 22, le plus proche de la zone de prise en main 19. Dans cette position, l'élément de blocage 23 vient assurer le verrouillage final des deux pièces 13 et 18, en introduisant une vis à travers les deux orifices, et en serrant l'ensemble avec un écrou. On obtient ainsi une première longueur L1 de la zone de prise en main 19. De préférence, la conception de la poignée 13 et de l'embout de réglage 18 induit une longueur L1 de l'ordre de 114mm (figure 2).

La position B, qui est la deuxième position de fin de course opposée à la position A, est obtenue après desserrage de l'élément de blocage 23 et rotation de l'embout de réglage 18 autour de son axe 21. L'orifice de la languette 24 vient en regard de l'orifice 22 de la poignée 13, le plus éloigné de la zone de prise en main 19. Le verrouillage final des deux pièces 13 et 18 est effectué de la même manière que pour la position A, à l'aide de l'élément de blocage 23. On obtient ainsi la deuxième longueur L2 de la zone de prise en main 19. De préférence, la longueur L2 est de l'ordre de 92,1 mm (figure 3).

La tête 2, ainsi que le manche 4 et le squelette 14 de la poignée 13 sont avantageusement réalisés en alliage d'aluminium. Le surmoulage du matériau plastique de la poignée de préhension 13 tient compte du tour de main moyen d'un alpiniste, par exemple de l'ordre de 90mm.

Le piolet 1 est adapté à toutes les morphologies de préhension et à tout type d'utilisation car la présence des moyens de réglage 17 permet une prise en main optimum du piolet 1.

Les moyens de réglage 17 ne se limitent pas au mode de réalisation décrit ci-dessus. Particulièrement, la poignée de préhension 13 peut, par exemple, comporter des moyens de réglage complémentaires permettant de déplacer l'axe de pivotement de l'embout de réglage 18. Notamment, un trou oblong peut être réalisé dans la poignée de préhension 13 ou dans l'embout de réglage 18. L'axe de rotation 21 de l'embout de réglage 18 peut ainsi prendre plusieurs positions pour optimiser la prise en main de l'alpiniste. L'élément de blocage 23 reste, par exemple, un système vis-écrou, ou tout autre moyen de verrouillage.

Dans la variante de réalisation représentée aux figures 4 à 6, la poignée de préhension 13 se distingue du mode de réalisation précédent par les moyens de réglage 17. L'embout de réglage 18 est monté libre en rotation, uniquement en phase de réglage, autour de l'axe de rotation 21. L'extrémité libre 16 de la poignée de préhension 13 comporte une pluralité de crans 25, correspondant aux différentes positions que peut prendre l'embout de réglage 18. L'embout de réglage 18 comporte une pluralité de rainures 26 coopérant avec les crans 25 de l'extrémité libre 16 pour placer l'embout de réglage 18 dans une position prédéterminée. La position des crans 25 et des rainures 26 peut bien entendu être inversée.

La position A (figure 5), représentant la première position de fin de course de l'embout de réglage 18, est obtenue, après desserrage de l'axe de rotation 21, lorsque les rainures 26 de l'embout de réglage 18 sont positionnées au niveau des crans 25 de l'extrémité libre 16 les plus éloignés de l'extrémité emmanchée 15. Les crans 25 de l'extrémité libre 16 les plus proches de l'extrémité emmanchée 15 sont alors non utilisés. Dans cette position, l'axe de rotation 21 assure le verrouillage final des deux pièces 13 et 18 par l'intermédiaire, par exemple, d'un écrou. On obtient ainsi la première longueur L1, correspondant à la longueur maximale de la zone de prise en main 19.

La position B (figure 6), qui est la deuxième position de fin de course opposée à la position A, est obtenue après desserrage de l'axe de rotation 21, rotation de l'embout de réglage 18 autour de l'axe 21 et positionnement des rainures 26 de l'embout de réglage 18 en regard des crans 25 de l'extrémité libre 16 de la poignée de préhension 13. Dans cette position, les rainures 26 de l'embout de réglage 18 se positionnent dans les crans 25 de l'extrémité libre 16 les plus proches de l'extrémité emmanchée 15. Les crans 25 de l'extrémité libre 16 les plus éloignés de l'extrémité emmanchée 15 sont alors non utilisés. Le verrouillage final des deux pièces 13 et 18 est assuré de la même manière que pour la position A, à l'aide de l'axe de rotation 21. On obtient ainsi la deuxième longueur L2, correspondant à la longueur minimale de la zone de prise en main 19.

## Revendications

1. Piolet (1) pour l'alpinisme comportant une tête (2), un manche (4), et une poignée de préhension anatomique (13) ayant une extrémité libre (16) et une extrémité (15) solidaire du manche (4), et délimitant une zone de prise en main (19) de longueur (L) du piolet (1), la zone de prise en main (19) étant délimitée par un embout agencé à l'extrémité libre (16) de la poignée de préhension (13), et par une protubérance (20) de la poignée (13) à son extrémité (15) solidaire du manche (4), **caractérisé en ce que** la poignée de préhension (13) comporte des moyens de réglage (17) de la longueur (L) de la zone de prise en main (19), **et en ce que** l'embout est un embout est un embout de réglage (18) qui est monté à pivotement sur la poignée de préhension (13).

2. Piolet selon la revendication 1, **caractérisé en ce que** l'embout de réglage (18) est monté à rotation autour d'un axe (21) perpendiculaire à l'axe longitudinal de la poignée de préhension (13).

3. Piolet selon la revendication 2, **caractérisé en ce que** l'embout de réglage (18) comporte un trou oblong pour pouvoir fixer l'axe (21) dans différentes positions.

4. Piolet selon l'une quelconque des revendications 1 à 3, **caractérisé en ce que** la poignée de préhension (13) comporte une pluralité d'orifices (22) correspondant à différentes positions de l'embout de réglage (18), le piolet (1) comportant un élément de blocage (23) destiné à être introduit dans l'un des orifices (22) et à maintenir l'embout de réglage (18) dans l'une desdites positions.

5. Piolet selon l'une des revendications 1 et 2, **caractérisé en ce que** l'extrémité libre (16) de la poignée de préhension (13) comporte une pluralité de crans (25) correspondant à différentes positions de l'embout de réglage (18), l'embout de réglage (18) comportant une pluralité de rainures (26) coopérant avec les crans (25) de l'extrémité libre (16) de manière à maintenir l'embout de réglage (18) dans l'une desdites positions.

## Claims

1. Ice axe (1) for mountaineering comprising a head (2), a shaft (4), and an anatomical grip (13) having one free end (16) and an end (15) secured to the shaft (4), and defining a handling zone (19) of the ice axe (1) of length (L), the handling zone (19) being bounded by an end-piece arranged at the free end (16) of the grip (13), and by a protuberance (20) of the grip (13) at its end (15) secured to the shaft (4), **characterized in that** the grip (13) comprises adjustment means (17) for adjusting the length (L) of the handling zone (19) and **in that** the end-piece is an adjustment end-piece (18), which is mounted pivoting on the grip (13).

2. Ice axe according to claim 1, **characterized in that** the adjustment end-piece (18) is mounted rotating around a pin (21) perpendicular to the longitudinal axis of the grip (13).

3. Ice axe according to claim 2, **characterized in that** the adjustment end-piece (18) comprises an oblong hole in order to be able to fit the pin (21) in different positions.

4. Ice axe according to any one of the claims 1 to 3, **characterized in that** the grip (13) comprises a plurality of holes (22) corresponding to different positions of the adjustment end-piece (18), the ice axe (1) comprising a locking member (23) designed to be inserted into one of the holes (22) and to secure the adjustment end-piece (18) in one of said positions.

5. Ice axe according to one of the claims 1 and 2, **characterized in that** the free end (16) of the grip (13) comprises a plurality of notches (25) corresponding to different positions of the adjustment end-piece (18), the adjustment end-piece (18) comprising a plurality of grooves (26) operating in conjunction with the notches (25) of the free end (16) so as to secure the adjustment end-piece (18) in one of said positions.

## Patentansprüche

1. Eispickel (1) zum Bergsteigen, der einen Kopf (2), einen Schaft (4) und einen anatomisch geformten Handgriff (13) mit einem freien Ende (16) und einem Ende (15) aufweist, das fest mit dem Schaft (4) verbunden ist, und einen Griffbereich (19) mit einer Länge (L) des Eispickels (1) begrenzt, welcher Griffbereich (19) von einem Ende begrenzt wird, das am freien Ende (16) des Handgriffs (13) angeordnet ist, sowie von einem Vorsprung (20) am Handgriff (13) an dessen fest mit dem Schaft (4) verbunden Ende (15), **dadurch gekennzeichnet, dass** der Handgriff (13) Mittel (17) zum Einstellen der Länge (L) des Griffbereichs (19) aufweist, sowie **dadurch**, dass das Ende ein Einstellende (18) ist, das schwenkbar um den Handgriff (13) montiert ist.

2. Eispickel nach Anspruch 1, **dadurch gekennzeichnet, dass** das Einstellende (18) drehbar um eine Achse (21) montiert ist, die senkrecht zur Längsachse des Handgriffs (13) verläuft.

3. Eispickel nach Anspruch 2, **dadurch gekennzeichnet, dass** das Einstellende (18) ein Langloch umfasst, um die Achse (21) in verschiedenen Positionen feststellen zu können.

4. Eispickel nach einem der Ansprüche 1 bis 3, **dadurch gekennzeichnet, dass** der Handgriff (13) mehrere Öffnungen (22) umfasst, die verschiedenen Positionen des Einstellendes (18) entsprechen, wobei der Eispickel (1) ein Blockierungselement (23) umfasst, das dazu bestimmt ist, in eine der Öffnungen (22) eingeführt zu werden und das Einstellende (18) in einer der genannten Position zu halten.

5. Eispickel nach einem der Ansprüche 1 und 2, **dadurch gekennzeichnet, dass** das freie Ende (16) des Handgriffs (13) ein Mehrzahl von Zähnen (25) umfasst, die verschiedenen Positionen des Einstellendes (18) entsprechen, wobei das Einstellende (18) eine Mehrzahl von Rillen (26) umfasst, die mit den Zähnen (25) des freien Endes (16) so zusammenwirken, dass sie das Einstellende (18) in einer der genannten Positionen halten.
